# EUROPÄISCHE PATENTSCHRIFT

(11) **EP 0 128 208 B1**
(45) Veröffentlichungstag und Bekanntmachung des Hinweises auf die Patenterteilung: **29.07.1987**
(21) Anmeldenummer: 84900279.5
(22) Anmeldetag: 14.12.1983
(51) Int. Cl.: D02J 13/00

(54) **HEIZKAMMER FÜR LAUFENDE FÄDEN**
HEATING CHAMBER FOR CONTINUOUS FILAMENTS
CHAMBRE DE CHAUFFE POUR FILS CONTINUS

(30) Priorität: 18.12.1982 DE 3247040; 23.12.1982 DE 3247626; 11.02.1983 DE 3304752; 09.03.1983 DE 3308251; 09.04.1983 DE 3312823; 21.05.1983 DE 3318645; 11.06.1983 DE 3321202; 22.07.1983 DE 3326432; 05.10.1983 DE 3336101
(43) Veröffentlichungstag der Anmeldung: 19.12.1984
(73) Patentinhaber: B a r m a g AG, D-42862 Remscheid (DE)
(72) Erfinder: RUNKEL, Walter, D-5609 Hückeswagen (DE); LENK, Erich, D-5630 Remscheid 11 (DE); BAUER, Karl, D-5630 Remscheid 11 (DE)
(74) Vertreter: Pfingsten, Dieter, Dipl.-Ing.
(86) Internationale Anmeldenummer: EP8300335
(87) Internationale Veröffentlichungsnummer: WO8402359

## Beschreibung

Die Erfindung betrifft eine Heizkammer für laufende Fäden. Diese Heizkammer ist zur Behandlung eines Fadens mit unter erhöhtem Druck stehendem, gesättigtem Wasserdampf (Sattdampf) geeignet.

Bei Aufheizung über 100 °C besteht der Vorteil der Wärmebehandlung eines laufenden Fadens, insbesondere multifilen Chemiefadens mit Sattdampf anstatt mit stark überhitztem Wasserdampf oder Heißluft darin, daß der Sattdampf einen großen latenten Wärmeinhalt (Verdampfungswärme) hat. Wegen der sehr hohen Wärmeübergangszahlen bei Kondensation - im Gegensatz zur Konvektion, Strahlung oder direkten Wärmeleitung - wird eine starke Aufheizung des Fadens bei hohen Fadengeschwindigkeiten und kurzen Verweilzeiten ermöglicht. Die Sattdampfbehandlung bewirkt aber auch eine gleichmäßige Temperaturverteilung und eine gute Temperaturkonstanz über die gesamte Länge der Behandlungsstrecke. Auch kann die Behandlungsstrecke durch Hintereinanderschalten mehrerer Behandlungskammern beliebig vorgegeben werden, da die erforderliche Gleichmäßigkeit und Konstanz der Behandlungstemperatur für mehrere Behandlungskammern durch Einstellen des Drucks und durch Druckausgleich zwischen den Behandlungskammern - bei gleichzeitiger Entfernung von Inertanteilen - gewährleistet werden kann. Die Verluste am Eingang und am Ausgang der Behandlungsstrecke können bei entsprechender Gestaltung der Fadeneingangs- und Fadenausgangsschleusen gering und geringer als bei vergleichbaren Luftheizstrecken gehalten werden. Gleichzeitig erfolgt am Fadenausgang eine Kühlung des Fadens durch Verdampfen des zuvor kondensierten Wassers. Notfalls kann der Faden im Bereich des Fadenausgangs zusätzlich befeuchtet werden.

Daher eignen sich Heizkammern mit Sattdampfbehandlung insbesondere für solche Fadenbehandlungen, bei denen bei hoher Fadengeschwindigkeit innerhalb einer relativ kurzen Verweilzeit eine große Wärmemenge auf den Faden übertragen und anschließend sofort wieder abgeführt werden muß, wie es z. B. bei Synthesefasern in Spinnprozessen, Spinnstreckprozessen, Spinn-Texturier- oder Spinnstreck-Texturierprozessen und Strecktexturier-, Streckzwirn-, Streckwickel- und sonstigen Streckprozessen der Fall ist.

Das besondere Problem bei solchen Heizkammern besteht darin, daß durch den Fadeneinlaß und -auslaß der unter erhöhtem Druck stehende Sattdampf in so großen Mengen entweicht, daß der Betrieb der Beizkammer unwirtschaftlich ist.

Zur Abhilfe sind bereits Labyrinthdichtungen und Spaltdichtungen am Fadeneinlaß und Fadenauslaß bekannt. Während sich Labyrinthdichtungen grundsätzlich als ungeeignet erwiesen haben, da hierbei die Notwendigkeit eines ungestörten Fadenlaufs nicht in Einklang zu bringen ist mit der Notwendigkeit, zur Vermeidung von Verlusten an Heizmedium einen stark gewundenen Auslaßweg vorzusehen. Spaltdichtungen sind zwar geeignet. Bei ihnen bewirkt eine große Spaltlänge eine ausreichend starke Verminderung der Verluste. Allerdings wird mit zunehmender Spaltlänge und geringer Spaltweite das Einfädeln, insbesondere das pneumatische Einfädeln des Fadens, zum unüberwindlichen Problem.

Dieses Problem wird nach den DE-A-2 703 991 und 2 855 640 dadurch gelöst, daß der Fadenkanal am Eingang und Ausgang als Nut in einem Bolzen gebildet wird, und daß der Bolzen in eine entsprechende Öffnung der Heizkammer einsetzbar ist.

Die vorliegende Erfindung geht aus von einer Heizkammer, wie sie in der parallelen europäischen Patentanmeldung Nr. 83 11 25 64. 6 (EP-A-114 298) beschrieben ist.

Der Fadenkanal der Heizkammer wird hierbei zwischen zwei Teilen gebildet, die fertigungstechnisch einfach herstellbar sind und die in ihrer Betriebsstellung mit ihren Oberflächen aufeinander liegen und relativ zueinander zwischen der Betriebsstellung und einer Einfädelstellung beweglich sind. Die Oberflächen sind einander derart angepaßt, daß durch die zwischen ihnen gebildete enge Fuge der Sattdampf auch bei hohem Druck nicht entweicht (Schließflächen). Der der Fadenführung dienende Spalt wird dadurch gebildet, daß jede Oberfläche senkrecht oder quer zu der Bewegungsrichtung eine Aussparung, Nut, Stufe oder ähnliche Verwerfung (Oberflächendeformation) aufweist, die sich längs des Fadenweges erstrecken und geradlinig oder gekrümmt sind, sich in ihrem geometrischen Verlauf jedoch überdecken. Diese Verwerfungen der Oberflächen bilden miteinander in der einen Relativlage der Oberflächen einen für das Einlegen des Fadens und auch für das pneumatische Einfädeln geeigneten weiten Spalt oder einen Einlegschlitz (Einfädelstellung) und in der anderen Relativlage einen engen Fadenführungsspalt, der insbesondere im Fadeneingang und Fadenausgang eng genug ist, unzulässige Druckverluste der Heizkammer zu vermeiden, und der so geformt ist, daß längs des Spaltes ein gezielter Druckabbau entsteht (Betriebsstellung).

Der in der Betriebsstellung entstehende Fadenkanal hat insbesondere am Fadeneingang und/oder Fadenausgang eine Spaltweite von z. B. 0,2 bis 0,5 mm Weite, so daß zwar ein laufender Faden ungestört geführt werden kann, die Verluste des Heizmediums jedoch gering sind. Die Spaltweite insbesondere im Fadenauslaßbereich kann uber die Spaltlänge unterschiedlich sein. Es können auch Entspannungskammern oder Vakuumkammern an den Spalt angeschlossen sein, um einen gezielten Druckentspannungsgradienten langs des Fadenlaufs zu erhalten. Bei der Bemessung der Spaltweite wird in gewissen Grenzen der Durchmesser und die Anzahl der in einem Fadenkanal geführten Fäden berücksichtigt. In der Einfädelstellung, in der die Heizkammer außer Betrieb ist und nicht unter Druck steht, ist der Fadenkanal in einer Ausführung der Heizkammer, bei der jede der Schließflächen eine Nut oder eine Stufe aufweist, so erweitert, daß ein pneumatisches Einfädeln des Fadens ohne weiteres möglich ist. In einer anderen Ausführung der Heizkammer wird der Fadenkanal in der Einfädelstellung an einer Längsseite geöffnet, so daß ein Einlegspalt entsteht, durch den ein laufender Faden - quer zu seiner Bewegungsrichtung - von der Seite her in den Fadenkanal eingelegt werden kann.

Die Heizkammer kann im mittleren Bereich ihrer Spaltlänge mit Ausnehmungen versehen sein, so daß sich die lichte Weite des Fadenkanals hier erweitert. Das kann nützlich sein, um ein gewisses Ballonieren des Fadens zu ermöglichen und/oder Wandreibung des Fadens zu vermeiden oder zu verringern.

Die Oberflächen können eben oder in Fadenlaufrichtung schwach gekrümmt und/oder quer zur Fadenlaufrichtung gekrümmt sein. Die Oberflächen eines Körpers müssen nicht notwendig in einer Ebene liegen. Sie können auch in zwei Ebenen liegen, die sich im Bereich der Verwerfung schneiden und eine Stufe bilden.

Bei dieser Ausführung ist es aber auch möglich, mehrere derartige Fadenheizkammern parallel zueinander auszurichten und durch eine einzige Leitung für das Heizmedium, insbesondere den Sattdampf miteinander zu verbinden. Hierbei werden Drosselverluste zwischen den Fadenkanälen weitgehend vermieden und eine gute Konstanz der erzielten Fadentemperaturen von einem Fadenlauf zum anderen gewährleistet.

Die Spaltweite des Fadenkanals beträgt etwa 0,2 bis 0,3 mm, womit ein Faden von 167 dtex ohne schädliche Wandreibung bei nur geringen Verlusten und einer Spaltlänge von nur 60 mm bei Temperaturen von 220 °C, entsprechend ca. einem Druck von 24 bar mit Sattdampf behandelt werden kann.

Beim Betrieb einer derartigen Heizkammer mit Sattdampf hat sich herausgestellt, daß ein stabiler Betrieb nicht möglich ist. Es traten Temperaturschwankungen ein, die sich in ungleichmäßiger Erwärmung des laufenden Fadens äußerten.

Diese Temperaturschwankungen waren unter Umständen begleitet von explosionsartigen Verpuffungen, die eine Störung des Fadenlaufs bedeuteten.

Durch die in Anspruch 1 angegebenen Maßnahmen konnte dieses Problem der Instabilität für einen weiten Bereich von Betriebsbedingungen gelöst werden. Diese Lösung bringt zum einen den Vorteil, daß es möglich wird, ausreichende Anpreßkräfte zwischen den Schließflächen aufzubringen, um unzulässige Verluste des Sattdampfes bzw. unzulässigen Abfall des Sattdampfdruckes zu vermeiden. Der entscheidende Vorteil liegt jedoch darin, daß zumindest einer der Körper auf seiner Vor-und Rückseite mit dem Heizmedium in einem definierten, dem Fadenkanal gegenüberliegenden Flächenbereich beaufschlagt wird, so daß sich neben der Andrückung auch eine Aufheizung von der Rückseite und damit eine Vergleichmäßigung der Temperatur ergibt. Es hat sich nämlich herausgestellt, daß der Fadenkanal infolge seiner geringen Weite lediglich eine so geringe Oberfläche hat, daß über diese Oberfläche nicht die zur Erwärmung der Heizkammer und zum Ausgleich der Wärmeverluste erforderliche Wärmemenge übertragen werden kann. Die Bereitstellung einer zusätzlichen Heizfläche von der Rückseite her mit demselben Heizmedium und demselben Heizdruck, d. h. mit derselben Temperatur bewirkt nicht nur den zusätzlichen Ausgleich der Wärmeverluste, sondern auch die Vergleichmäßigung der Temperatur über den Querschnitt der Heizkammer.

Diese Maßnahme wirkt sich besonders vorteilhaft aus, wenn die Heizkammer aus einem äußeren, starren Körper besteht, welcher einen inneren Körper mantelförmig einschließt. Es kann sich hierbei z. B. um ein starres Außenrohr handeln, das einen Innenzylinder als Mantel umgibt. Es kann sich aber auch um ein - im Querschnitt - U-förmiges starres Gehäuse handeln, zwichen dessen parallele Flanken eine oder mehrere Platten zu Stapeln aufeinander gelegt sind, wobei zwischen den Platten und/oder zwischen einer Platte und einer Gehäuseinnenwand der Fadenkanal gebildet wird. In diesem Falle dient die mit Sattdampf beaufschlagte Andrückzone gleichzeitig auch der Aufheizung des Gehäuses. Bei dieser Ausführung gelingt es durch die erfindungsgemäße Maßnahme auch, Innenkörper und Außenkörper mit größeren Toleranzen zu fertigen. Ohne die erfindungsgemäße Maßnahme ist es erforderlich, jedes Spiel zwischen Innen- und Außenkörper zu vermeiden, da jedes Spiel zum einen zu Leckagen führt, zum anderen aber auch die Wärmeübertragung vom Innenkörper auf den Außenkörper verhindert bzw. beeinträchtigt. Nach der Erfindung erfolgt die Wärmeübertragung zum einen durch metallische Berührung zwischen dem Innenkörper und dem Außenkörper, zum anderen aber in den Bereichen, in denen eine metallische Berührung infolge Spiels nicht stattfindet, durch Kondensation des Sattdampfes an den Wandungen des Innenkörpers einerseits und des Außenkörpers andererseits. Damit wird gewährleistet, daß Innenkörper und Außenkörper mit derselben Temperatur aufgeheizt werden, ohne daß eine besondere Regelung hierfür erforderlich ist. Durch die erzielten Verbesserungen der Stabilität konnte die Theorie aufgestellt werden, daß jede örtliche Kondensatbildung, z. B in Tropfenform, sich beim Aufheizen und beim Betrieb der Heizkammer durch erhebliche Temperatursprünge bemerkbar macht. Eine zu große Aufheizung führt dagegen dazu, daß der Sattdampf bei dem vorgegebenen Druck über die Siedetemperatur des Wassers hinaus aufgeheizt wird.

Es liegt im Rahmen dieser Erfindung, die für die Anpreßkraft wirksame Fläche der Andrückzone genauso groß zu gestalten wie die dazu parallele Fläche im Heizbereich des Fadenkanals. Dadurch halten sich die im Heizbereich und in der Andrückzone ausgeübten Druckkräfte auf den Körper die Waage, so daß der Körper zwischen dem Heizbereich und der Andrückzone schwimmt. Bevorzugt ist allerdings vorgesehen, daß die für die Andrückkaft wirksame Fläche der Andrückzone größer ist als die Fläche des Heizbereiches, so daß die Schließflächen, die den Fadenkanal einschließen, nicht durch eine zusätzliche Kraft aufeinander gedrückt werden müssen. Die erfindungsgemäße Heizkammer kann zwischen zwei Platten gebildet werden, die jeweils mit einer identischen Stufe versehen sind, wobei der Fadenkanal durch die Stufen umschlossen wird. In diesem Falle übt der Sattdampf im Betrieb eine Kraft auch senkrecht zu den Stufen aus. Daher sollte die durch die Andrückzone bewirkte Andrückkraft eine Reibkraft bewirken, die größer ist als diese Öffnungskräfte.

Für einen thermodynamisch stabilen Betrieb der Heizkammer kommt es mithin darauf an, daß die beiden die Heizkammer bildenden Körper im Bereich des Fadenkanals eine im wesentlichen identische, hohe Temperatur haben. Aus diesem Grunde ist bei einer vorteilhaften Ausführung die Wärmeübertragung auf der Vorderseite des einen Körpers nicht beschränkt auf den engen Fadenkanal. Vielmehr werden beidseits und längs des Fadenkanals Dichtlippen angeordnet, die einen Abstand dazu haben und einen Abdichtbereich definieren. Die Dichtlippen werden vorzugsweise in Nuten eingelegt, über deren Oberkante sie geringfügig im Bereich ihrer Elastizität derart hinausragen, daß durch Andrücken der Schließflächen mit der vorgesehenen Anpreßkraft die Schließflächen im wesentlichen Oberflächenkontakt erhalten oder eine enge Trennfuge bilden, in die Sattdampf eindringt und beide Schließflächen gleichmäßig aufheizt. Hierdurch entsteht der Vorteil, daß in dieser Trennfuge eine definierte Heizzone beidseits des Fadenkanals entsteht. Durch den Erfolg dieser Maßnahme hat sich herausgestellt, daß die Oberfläche des Fadenkanals nicht groß genug ist, um die zur Erwärmung der Heizkammer erforderliche Wärme zu übertragen. Durch die den Fadenkanal umgebende Heizzone kann das den Fadenkanal umgebende Material der Heizkammer erwärmt werden. Das geschieht dadurch, daß in die Trennfuge zwischen den Schließflächen Sattdampf eindringen kann, der dort auskondensiert und dabei seine Kondensationswärme über die von den Dichtleisten eingeschlossenen Schließflächen an die beiden den Fadenkanal eingrenzenden Körper abgibt. Bei dieser Ausführung der Erfindung wird auf der Vorderseite und auf der Rückseite zumindest eines der Körper eine definierte Aufheizung der Grenzflächen bewirkt. Das wirkt sich insbesondere dann vorteilhaft aus, wenn der eine Körper den anderen mantelförmig umgibt und der innere Körper auf der einen Seite die Fadennut und die Heizzone und auf der anderen Seite die Andrückzone enthält. Hierbei wird auch der Außenkörper an zwei Stellen flächig aufgeheizt.

Es liegt im Rahmen der Erfindung, daß auch weitere Heizbereiche in einem oder beiden Körpern vorhanden sein können. Der Aufgabe, den Temperaturgradienten innerhalb der Heizeinrichtung insbesondere beim Aufheizen klein zu halten, wird weiterhin auch dadurch gedient, daß zumindest einer der beiden Körper, vorzugsweise der nicht bewegliche Körper einen Vorheizkanal - im Rahmen dieser Anmeldung auch « Umwegkanal genannt - erhält, welcher sich bevorzugt längs der Heizkammer erstreckt und welcher ebenfalls mit Sattdampf beschickt wird. Hierzu kann die Heizkammer derart an einen Sattdampferzeuger angeschlossen werden, daß der Sattdampf zunächst in den Vorheizkanal und von dort in den Fadenkanal einerseits und in die Andrückzone andererseits gelangt.

Um den Vorheizkanal auch bei geöffneter Heizkammer heizen zu können, kann in einer vorteilhaften Ausführung ein Ventil zwischen Vorheizkanal und Heizkammer vorgesehen sein. Es wird hierbei allerdings zweckmäßig sein, nach dem Öffnen und Schließen der Heizkammer die Druckbeaufschlagung der Gegenfläche bereits vorzunehmen, bevor das Ventil zur Heizkammer wieder geöffnet und Sattdampf in die Heizkammer eingelassen wird.

In einer bevorzugten Ausführung erfolgt die Beschickung des Vorheizkanals in ihrem oberen Bereich, wobei hinzuzufügen ist, daß der Vorheizkanal bevorzugt schräg oder senkrecht angeordnet ist. Ebenso liegt die Ableitung zwischen Vorheizkanal und Heizkammer im oberen Bereich des Vorheizkanals. Dadurch entsteht unterhalb der Zuleitung und der Ableitung ein Sack, in welchem sich Kondensate und nicht kondensierbare Dämpfe sowie Luft sammeln. Diese Ansammlungen verhindern, daß der untere Bereich des Vorheizkanals sich auf die Kondensationstemperatur des Sattdampfes bei gegebenem Druck aufwärmt. Zur Verhinderung dieses Nachteils wird vorgesehen, daß der untere Teil des Vorheizkanals mit einem Ablaß, einer Schleuse, Blende, Spaltöffnung oder Ventileinrichtung zum Ablassen von Kondenswasser, Luft, inerten Gasen usw. ausgerüstet ist. Der Auslaß ist vorzugsweise mit einem Kondensatsammler verbunden. Dabei besteht allerdings ein Nachteil von Blenden und engen Spalten darin, daß sie nicht nur den Durchtritt von Dampf, sondern auch den Durchtritt von Gasen sehr stark behindern, so daß unter Umständen die nicht kondensierbaren Gase, insbesondere Luft nicht in dernotwendigen Menge, mit der diese Gase anfallen, auch abgeführt werden können. Andererseits besteht der Nachteil, daß über diese Blenden bzw. Spalte bzw. dergleichen auch Sattdampf entweicht. Die Aufgabe, nur Flüssigkeit und inerte Gase, nicht aber Sattdampf entweichen zu lassen, kann dadurch gelöst werden, daß ein temperaturabhängiger Kondensatabscheider verwandt wird. Der Nachteil derartiger, an sich bekannter Kondensatabscheider besteht allerdings darin, daß diese Abscheider eine zu große Totzeit und eine zu starke Hysterese aufweisen, so daß die Ansprechgenauigkeit wesentlich größer als 1 °K ist. Der vorgenannten Funktion der Kondensatabscheidung wird in hervorragender Weise ein Kondensatabscheider gerecht, der in einer Abscheidekammer eine frei bewegliche Platte aufweist. Diese Platte verschließt in ihrer einen Stellung die in einer Ebene liegenden Öffnungen, die einerseits zu dem Vorheizkanal und andererseits zu dem Kondensatsammler führen, und diese frei bewegliche Platte liegt in ihrer anderen Position mit geringem Abstand unterhalb und parallel zu diesen Öffnungen. Wenn nun aus dem Vorheizkanal über den Verbindungskanal zur Abscheidekammer Sattdampf abströmt, so hat dieser eine so hohe Austrittsgeschwindigkeit, daß auf der Oberseite der Platte ein geringerer statischer Druck besteht als auf deren Unterseite, die über geeignete Abstandshalter einen Abstand von dem Boden der Abscheidekammer hat. Durch diese Druckdifferenz wird die Platte gegen die beiden Öffnungen gedrückt und verschießt diese. Wenn nun in dem unteren Bereich des Vorheizkanals Kondensate oder inerte Gase angesammelt werden, so fällt die Temperatur im unteren Bereich des Vorheizkanals und damit auch der Abscheidekammer geringfügig ab, so daß der statische Druck in der Abscheidekammer niedriger wird als der statische Druck in dem Vorheizkanal. Dadurch gibt die Platte unter ihrer Schwerkraft die Öffnungen frei. Ausströmende Kondensate haben so geringe Strömungsgeschwindigkeit, daß der statische Druck auf der Oberseite der Platte nicht beeinflußt wird. Ausströmende Gase haben zwar auch eine hohe Strömungsgeschwindigkeit, infolge ihrer niedrigeren Temperatur wird jedoch der Druck in der Abscheidekammer niedriger bleiben als der statische Druck in dem Vorheizkanal.

Der Vorteil derartiger Vorheizkanäle liegt darin, daß sie die notwendige Kontaktfläche für die Wärmeübertragung von dem Sattdampf auf die Heizkammer vergrößern.

Es liegt weiterhin auch im Rahmen dieser Erfindung, weitere Heizzonen in der Trennfuge zwischen den beiden Körpern vorzusehen, welche nicht eine Andrückkraft zwischen den Schließflächen bewirken, welche also im Gegensatz zu der parallelen Andrückzone senkrecht zu den Schließflächen liegen.

Die Wärmeübertragung auf die Heizkammer wird ferner dadurch gefördert, daß die den Fadenkanal bildende Oberflächenverwerfung, wie z. B. Fadenführungsnut, in einem Einsatzstück gebildet wird, welches in eine Einsatznut eines die Heizkammer bildenden Körpers eingelegt ist. Dieses Einsatzstück kann sodann auf seiner Rückseite mit dem Sattdampf beaufschlagt werden. Dabei ist der Dichtbereich der Rückseite vorzugsweise flächengrößer als der Dichtbereich auf der Schließfläche des Einsatzstückes, so daß das Einsatzstück gegen die Schießfläche des anderen Körpers gedrückt wird. In einer anderen Ausführung sind die Dichtbereiche auf der Vor- und Rückseite des Einsatzstückes zwar gleich groß. Jedoch macht man sich für die Andrückung den Umstand zunutze, daß infolge der dynamischen Strömung auf der Schließfläche des Einsatzstückes dort ein geringerer statischer Druck herrscht als auf der Unterseite des Einsatzstückes. Die Einsatzstücke bieten darüberhinaus den Vorteil, daß sie aus besonders verschleißfestem Material hergestellt werden können und daß sie bei Verschleiß oder zur Umstellung auf einen anderen Fadentiter leicht auswechselbar sind.

Im folgenden werden Ausführungsbeispiele der Erfindung beschrieben.

Es zeigen
Figuren 1-3 Längs- und Querschnitt eines Ausführungsbeispiels mit Innenzylinder und Außenzylinder ;
Figuren 4-6 Längs- und querschnitt eines ersten,
Figuren 7-8 eines zweiten Ausführungsbeispiels mit Einsätzen auf der Fadenführungsseite ;
Figuren 9-10 Querschnitt und Ansicht eines Ausführungsbeispiels mit Einsätzen in der Andrückzone ;
Figur 11 Längsschnitt eines Ausführungsbeispiels mit Dampfzufuhr und Kondensatabzug ;
Figuren 12-14 querschnitte durch Ausführungen in Plattenbauweise ;
Figuren 15a-15b-15c Querschnitt und Längsschnitt durch ein weiteres Ausführungsbeispiel in Plattenbauweise.

Das Ausführungsbeispiel einer Heizkammer nach den Fig. 1 bis 3 weist den Innenkörper 6 auf, der fest mit dem Flansch 3 verbunden ist, sowie den darum herum drehbar angeordneten Außenkörper 4 mit Handgriff 13. Der Innenkörper 6 weist über seine gesamte Länge die Fadenführungsnut 10 auf. Diese Fadenführungsnut ist im mittleren Bereich 19 in Umfangsrichtung und in der Tiefe erweitert, so daß dort ein erweiterter Fadenkanal entsteht, in der der Faden sich ohne Berührung der Wandungen bewegen, schwingen oder ballonieren kann.

Es sind Längsdichtungen 25 (Dichtleisten) beidseits der Fadenführungsnut 10 am Innenkörper 6 vorgesehen, die eine Abdichtung des Fadenkanals in Umfangsrichtung bewirken. Neben den Längsdichtungen 25 sind auch Querdichtungen 34 am Fadeneinlaß und Fadenauslaß vorgesehen. Diese Querdichtungen können 0-förmige Dichtstreifen sein, die von einer Längsdichtung zur anderen reichen. Es kann sich jedoch auch um einen O-Ring handeln, welcher das gesamte Innenteil 6 umschließt. Längs- und Querdichtungen sind in Nuten des Innenkörpers eingelegt. Die Tiefe der Nuten ist geringer als die Dicke der Dichtleisten. Durch die von dem starren Außenkörper ausgeübte Anpreßkraft werden die Dichtleisten so zusammengepreßt, daß sie die Trennfuge zwischen dem Außen- und dem Innenkörper in einem den Fadenkanal umgebenden Flächenbereich (Heizzone) abdichten.

Der Innenkörper 6 weist zentrisch eine Bohrung 27 auf, die nach oben hin verschlossen ist und nach unten hin mit dem Anschlußrohr 28 kommuniziert. Durch das Anschlußrohr 28 wird die Bohrung 27 mit unter Druck stehendem Sattdampf beschickt. Die Bohrung 27 steht mit der Fadenführungsnut 10, insbesondere deren mittleren Bereich 19 durch Löcher 29 in Verbindung. Der Wasserdampf kann durch die Löcher 29 in den erweiterten mittleren Bereich 19 der Fadenführungsnut 10 austreten. Das zylindrische Innenteil 6 wird von einem zylindrischen Außenteil 4 eingefaßt, welches einen Einlegespalt 32 für den Faden besitzt. Das Außenteil 4 kann stattdessen eine Nut aufweisen, die in dessen Innenmantel eingebracht ist und deren Flanken sanft vom Nutengrund auf den Innenmantel auslaufen. Das Außenteil 4 wird von Bandagen 33 zur Erhöhung der Festigkeit umfaßt. Das Außenteil 4 ist durch Handgriff 13 drehbar. In der in Fig. 2 dargestellten position (Einlegstellung) mündet der Einlegschlitz 32 radial auf der Fadenführungsnut 10. Es sei erwähnt, daß der Einlegschlitz auch sekantial bis tangential gerichtet sein kann. In einer zweiten, in Fig. 3 dargestellten Drehstellung wird der Mantel so verdreht, daß die Fadenführungsnut 10 vom Innenumfang des Mantels 4 abgedeckt wird. In dieser Betriebsstellung wird die Fadenführungsnut 10 durch die Innenwandung des Außenkörpers 4 auf einen sehr engen Fadenkanal beschränkt, der den Austritt unwirtschaftlich großer Mengen des Druckmediums verhindert. Die Spaltweite des Fadenkanals in den Endbereichen der Heizkammer liegt in der Größenordnung von weniger als 0,5 mm und ist der Anzahl und Dicke (Denier) der in dem Fadenkanal behandelten Fäden angepaßt. Es sei erwähnt, daß bei einer Spaltweite von etwa 0,2 bis 0,3 mm und einer Spaltlänge von nur 60 mm ein Faden von 167 dtex ohne schädliche Wandreibung bei nur geringen Dampfverlusten am Fadeneingang und Fadenausgang bei Temperaturen von 220 °C, entsprechend ca. einem Druck von 24 bar mit gesättigtem Wasserdampf behandelt werden kann.

Weiterhin besitzt das Innenteil auf seiner Rückseite die in Fig. 2 und Fig. 3 ersichtlichen Längsdichtungen 35 sowie hier nicht sichtbare Querdichtungen (entsprechend der Querdichtung 34 auf der Vorderseite) jeweils am Fadeneingang und Fadenausgang. Die Fläche zwischen diesen Längsdichtungen 35 und ihren Querdichtungen wird über Leitung 36 mit dem Sattdampf aus Rohr 27 beschickt. Da der sekantiale Abstand zwischen den Längsdichtungen 35 auf der Rückseite des Innenteils 6 größer ist als der sekantiale Abstand der Dichtleisten 25 auf der Vorderseite des Innenteils 6, drückt in der Betriebsstellung nach Fig. 3 der Dampfdruck das bewegliche Außenteil 4 gegen die Längsdichtungen 25 auf der Vorderseite in Pfeilrichtung 37. Es entsteht also auf der Rückseite des Innenteils 6 in der Trennfuge zwischen Innenteil und Außenteil ein Sattdampfpolster in einem Flächenbereich (Andrückzone), der größer ist als die Heizzone. Das hat den Vorteil, daß zum einen eine wohldosierte Anpreßkraft des Außenteils auf den Innenteil im Bereich des Fadenkanals und der Dichtleisten entsteht und zum anderen eine direkte Aufheizung der Rückseite des Innenteils und insbesondere des Außenteils durch Sattdampf erfolgt. Dabei steht der Sattdampf unter dem Betriebsdruck, so daß die Heiztemperatur der Andrückzone gleich der Heiztemperatur der Heizzone ist.

Bei den Ausführungsbeispielen nach Fig. 4 bis 6 ist wiederum auf dem Flansch 3 das zylindrische Innenteil 6 fest angebracht. Das Außenteil 4 ist wiederum als drehbarer, mit Einlegspalt 32 versehener Mantel 4 ausgebildet. Der Einlegspalt 32 mündet in der einen Drehstellung (nicht dargestellt) in die Fadenführungsnut 10. In der anderen dargestellten Drehstellung nach Fig. 5 und 6 verdeckt der Mantel 4 die Fadenführungsnut.

In das Innenteil 6 ist eine von oben bis unten durchlaufende Nut 38 (Einsatznut) eingebracht, die vorzugsweise über ihre ganze Länge gleiche Weite und Tiefe hat. In die Einsatznut 38 sind Einsatzstücke 39 und 40 eingelegt. Die Einsatzstücke 39 bilden den Fadeneingangsteil und Fadenausgangsteil und besitzen eine enge Fadenführungsnut 10, wie in Fig. 4, 5 dargestellt. Das Einsatzteil 40 im mittleren Bereich 19 der Heizkammer hat - wie in Fig. 4 und dem Querschnitt auf Ebene XI nach Fig. 5 dargestellt - eine Fadenführungsnut mit erweitertem Querschnitt. Die Einsatzstücke 39 und 40 sind auf ihrer gesamten Länge durch Längsdichtungen 25 beidseits der Nut abgedichtet. Außerdem weisen die Einsatzstücke 39 - wie bereits zu dem Ausführungsbeispiel nach Fig. 1 beschrieben - die Querdichtungen 34 auf. Die Flanken der Einsatzstücke werden beidseits durch Dichtleisten 41 gegenüber der Einsatznut 38 abgedichtet. Um eine gewisse dichtende Beweglichkeit zu erzielen, sind die Flanken der Einsatznut und der Einsatzteile parallel zueinander ausgerichtet.

Das Einsatzteil 40 des mittleren Bereiches 19 besitzt auf seiner Rückseite eine Längsnut 42, welche von den Löchern 29 durchdrungen wird, durch welche die Fadenführungsnut 10 des mittleren Bereiches 19 mit der Bohrung 27 zur Dampfzufuhr verbunden ist. Da der sekantiale Abstand der Dichtleisten 25 auf der Fadenführungsnutseite der Einsatzteile 40 kleiner ist als der sekantiale Abstand der Dichtleisten 41, wird das Einsatzstück 40 durch den Dampfdruck gegen den Innenumfang des Mantels gedrückt.

Die Einsatzstücke 39 am Fadeneingang und Fadenausgang können, müssen aber nicht mit einer durch Dampfdruck beaufschlagten Längsnut 43 (gestrichelt im Querschnitt auf Ebene XII nach Fig. 6) versehen sein. Ebenso ist es nicht unbedingt erforderlich, zur Dampfbeaufschlagung der Längsnut 43 einen separaten Dampfkanal vorzusehen. Vielmehr wird der Dampfdruck aus der Längsnut 42 des Einsatzstückes 40 für ausreichenden Dampfdruck auch auf der Rückseite der Einsatzstücke 39 sorgen.

Auch wenn die Längsnut 43 nicht vorhanden ist oder sich über nur einen kurzen Bereich vom Einsatzstück 40 aus zum Fadeneingang bzw. Fadenausgang hin erstreckt, reicht der sich hinter dem Einsatzstück 39 bildende statische Dampfdruck aus, für einen ausreichenden Ausdruck der Dichtlippen 25 an den Innenumfang des Mantels 4 zu sorgen. Dabei ist zu berücksichtigen, daß im Bereich des Fadeneingangs und Fadenausgangs sich eine Strömung in dem Fadenkanal entsprechend dem Druckabfall einstellt, so daß der statische Druck auf der Rückseite der Einsatzstücke 39 größer ist als der statische Druck auf ihrer Vorderseite. Im übrigen sorgen auch bei den Einsatzstücken 39 die Dichtleisten 41 dafür, daß die Rückseite dampfdicht abgeschlossen ist. Wie aus Fig. 4 ersichtlich, sind die Stirnflächen des Innenteils 6 durch die in den Innenumfang des Mantels 4 fest eingepaßten und abgedichteten Dichtplatten 44 abgedichtet.

In dem Ausführungsbeispiel nach Fig. 7, 8 werden insbesondere der Fadeneinlaßteil und der Fadenauslaßteil der Heizkammer durch relativ dünne Einsatzstücke 45 gebildet. Hierzu besitzt das Innenteil 6, wie es auch in den Fig. 4 und 7 dargestellt ist, eine Einsatznut 38. Die Flanken dieser Einsatznut 38 sind, wie sich aus Fig. 8 ergibt, derart konvergierend geformt, daß sie beidseits einer Dichtlippe 25 Halt geben.

Die Heizkammer kann in ihrem mittleren Bereich ebenfalls aus einem Einsatzstück 40 bestehen. Es ist ersichtlich, daß dieses Einsatzstück 40 auch fehlen oder aber durch einzelne kürzere Einsatzstücke ersetzt werden kann.

Die Einsatzstücke 45 wie auch 40 besitzen Flanken, die den Dichtlippen 25 ebenfalls angepaßt sind. Dadurch können die Einsatzstücke zwischen die Dichtlippen 25 geklemmt werden. Da zwischen den Dichtlippen ein Abstand besteht, wird sich unterhalb der Dichtlippen ein statischer Druck einstellen, während oberhalb der Dichtlippen eine Strömung mit entsprechender Verminderung des statischen Drucks entsteht. Dadurch werden auch die Dichtlippen in diesem Ausführungsbeispiel nach vorne gegen den Innenumfang des Mantels 4 gedruckt, obwohl die Heizzone auf der Oberseite und die Andrückzone auf der Rückseite der Einsatzstücke gleich groß sind. Die Einsatzteile können in den Ausführungsbeispielen nach Fig. 4 bis 8 aus besonders verschleißfesten Materialien bestehen, wie z. B. Keramik, insbesondere Sinterkeramik oder auch Sintermetall. Der Vorteil dieser Ausführung liegt darin, daß die Einsatzstücke leicht bei Verschleiß oder bei Umstellung des zu bearbeitenden Fadentiters ausgebaut werden können. Ferner sind die Einsatzstücke leicht als Massenware herzustellen, während die Herstellung einer breiten Nut in dem Innenteil 6 weniger fertigungstechnischen Aufwand erfordert als die Herstellung einer sehr feinen Fadenführungsnut. Darüberhinaus aber gewährleisten die Einsatzstücke infolge ihrer dampfbeheizten Rückseite, daß der den Fadenkanal umgebende Materialbereich der Heizkammer auf eine Temperatur aufgeheizt wird, die im wesentlichen der Betriebstemperatur im Fadenkanal entspricht. Dieser Effekt wird durch die auf der Vorderseite der Einsatzstücke zwischen den Dichtleisten 25 gebildeten Heizzone noch verbessert, da in dieser Heizzone auch Wärme auf den Mantel 4 übertragen wird.

Die Ausführungsbeispiele nach den Fig. 9, 10 zeichnen sich dadurch aus, daß die Andrückzone durch metalliche Einsatzstücke 46 gebildet wird. Die Einsatzstücke 46 sind auf der Rückseite des Innenteils 6 in eine Einsatznut 47 eingelegt. Diese Einsatznut 47 wird von der Bohrung 27 aus über Bohrung 48 mit Dampfdruck beaufschlagt. Es sind wiederum die Längsdichtungen 49 vorgesehen, die die Rückseite des Einsatzstückes 46 gegenüber den Nutflanken abdichten. Es sei erwähnt. daß auch entsprechende Querdichtungen vorhanden sind, die jedoch in den vorgegebenen Ansichten nicht darstellbar sind. Je nach dem Flächenverhältnis der Fläche, die auf der Vorderseite des Innenteils 6 durch die Dichtleisten 25 und die entsprechenden Querdichtungen vorgegeben ist, zu der Fläche, die durch die Dichtleisten 49 und die entsprechenden Querdichtungen vorgegeben ist, können sich die Einsatzstücke 46 über eine mehr oder weniger große Länge des Innenteils 6 erstrecken. In Fig. 10 ist dargestellt, daß sich das Einsatzstück über eine Teillänge erstreckt und einen paßfederförmigen Querschnitt hat. Hierbei kann ein ringförmiger O-Ring als Längs- und Querdichtung verwandt werden. Alternativ dazu ist in der Teildarstellung nach Fig. 10 die Einsatznut 47 mit dem Einsatzstück 46 zylinderförmig. Bei diesen Ausführungsbeispielen erfolgt die Aufheizung des Außenmantels durch metallische Berührung zwischen Einsatzstück 46 und Außenmantel auf einer großen Berührfläche, die größer als die Heizzone auf der Vorderseite des Innenkörpers ist.

Die in Fig. 11 im Längsschnitt gezeigte Heizkammer besteht aus dem rohrförmigen Innenkörper 6 und dem darum herum drehbaren Mantel 4 gebildet. Wegen Einzelheiten der Konstruktion kann insoweit auf die Fig. 1 bis 10 Bezug genommen werden. Auf der vom Fadenkanal abgewandten Rückseite des Innenkörpers 6 befindet sich eine Nut 43, die jedenfalls so lang ist wie der mittlere Bereich 19, in dem der Fadenkanal 10 erweitert ist. Die Nut ist oben über Bohrung 36 an den Vorheizkanal 27 angeschlossen. Durch Bohrung 50 kann das Kondensat aus der Nut 43 zurück in der Vorheizkanal 27 laufen. Die Nut 43 definiert eine Andrückzone, die größer ist als die im Bereich des Fadenkanals definierte Heizzone. Der im Inneren des Innenrohres 6 gebildete Vorheizkanal 27 wird auf seinem oberen Ende über Dampfleitung 28 mit Dampf beschickt. Das Loch 29, durch welches der Sattdampf aus dem Vorheizkanal 27 in den mittleren Bereich 19 des Heizkanals gelangt, ist ebenfalls im oberen Bereich der Vorheizkammer angeordnet. Dadurch entsteht im unteren Bereich des Vorheizkanals ein Sack, in dem sich Kondensat, aber auch inerte Gase, d. h. Gase und Dämpfe, die bei den gegebenen Druck- und Temperaturverhältnissen nicht kondensieren, sammeln, insbesondere solche Gase, die schwerer als Sattdampf sind. Die Kondensate, insbesondere das kondensierte Wasser und die inerten Gase haben eine Temperatur, die unterhalb der Temperatur des Sattdampfes liegen. Der Vorheizkanal weist unten eine Öffnung 106 auf, die in eine Abscheidekammer 107 einmündet. Eine weitere Öffnung 110 der Abscheidekammer 107 führt ins Freie bzw. zu einem Kondensatsammler, der hier nicht dargestellt ist. Die Öffnung 106 und die Öffnung 110 liegen beide in einer gemeinsamen Ebene. Auf dem Boden der Abscheidekammer 107 liegt eine Platte 111, die hier frei beweglich ist, die jedoch auch durch eine schwache Feder unterstützt sein kann. Wichtig ist, daß die Platte im wesentlichen parallel zu der Ebene der Öffnungen 106, 110 liegt und von dieser Ebene lediglich einen geringen Abstand hat. Auf ihrer Unterseite weist die Platte Abstandshalter 112 auf, die bewirken, daß der statische Druck der Abscheidekammer 107 auch auf die Unterseite der Platte einwirkt.

Es ist davon auszugehen, daß sich beim Aufheizen der Heizkammer zunächst Kondensate in dem unteren sackförmigen Bereich der Vorheizkammer 27 ansammeln. Diese Kondensate werden über Öffnungen 106, Abscheidekammer 107 und Öffnung 110 zum Kondensatsammler befördert.

Nach beendetem Aufheizen fällt lediglich noch eine geringe Kondensatmenge an, so daß Sattdampf beginnt, durch die Öffnungen 106 und 110 abzuströmen. Dabei trifft der Sattdampfstrom auf die Platte 111, so daß er mit hoher Strömungsgeschwindigkeit zur Öffnung 110 strömt. Infolge dieser hohen Strömungsgeschwindigkeit fällt der statische Druck auf der Oberseite der Platte ab, während auf der Unterseite der Platte der statische Druck erhalten bleibt. Dadurch wird die Platte gegen die beiden Öffnungen 106 und 110 gedrückt und die Abscheidekammer 107 geschlossen, so daß der statische Druck dort erhalten bleibt. Da die Verschlußfläche an den Öffnungen 106 kleiner ist als die Unterseite der Platte 111 und da an der Öffnung 110 lediglich Atmosphärendruck anliegt, liegt die Platte stabil vor der Öffnung 106.

Dieser Zustand bleibt erhalten, solange die Temperatur in der Abscheidekammer 107 erhalten bleibt. Wenn sich nun im unteren sackförmigen Bereich der Vorheizkammer 27 wieder Kondensat bzw. inerte Gase sammeln, fällt die Temperatur ab. Dadurch sinkt auch der Druck in der Abscheidekammer 107, die die Temperaturschwankungen des Vorheizkanals infolge der unmittelbaren wärmeleitenden Verbindung mit dem Innenkörper 6 mitmacht. Infolge des entstehenden Überdrucks an der Öffnung 106 öffnet die Platte zunächst die Öffnung 106, wodurch sich die Platte gegenüber der Öffnung 110 verkantet. Dadurch fällt der Druck in der Abscheidekammer 107 ab und die Platte 111 fällt zu Boden, so daß nunmehr das Kondensat bzw. die inerten Gase vollständig entweichen können. Im dargestellten Ausführungsbeispiel ist die Platte gegen ihre Schwerkraft senkrecht beweglich. Es ist auch möglich, die Platte horizontal oder schwenkbar zu führen und/oder die Schwerkraftwirkung durch z. B. Federkraftwirkung zu ersetzen.

Die Dampfzufuhr zum Vorheizkanal 27 erfolgt über Anschlußleitung 28 und das 3-Wege-Ventil 116. Durch dieses Ventil wird der Vorheizkanal 27 wahlweise mit Dampf beschickt oder entlastet. Durch die Entlastung wird auch gleichzeitig die Andrückzone auf der Rückseite des Innenteils 6 entlastet, so daß der Außenteil 4 gegenüber dem Innenteil 6 leicht in die dem Einfädeln dienende Stellung gedreht werden kann.

In Fig. 12 ist im Querschnitt eine Heizkammer dargestellt, die aus zwei ebenen Platten 51 und 52 besteht. Dieses Plattenpaket ist eingefaßt in ein massives Gehäuse 104, das aus den Platten 64, 65, 66 zusammengeschraubt und stabil genug ist, die im Inneren des Fadenkanals entstehenden Drücke und die dadurch hervorgerufenen Kräfte aufzunehmen. Diese Platten sind durch ZylinderKolben-Einheit 69-71 relativ zueinander parallel zu ihrer Oberfläche verschiebbar. In der einen Endposition weicht die Vorderkante 105 der Platte 51 hinter die Fadenführungsnut 10 zurück, so daß eine Öffnung entsteht, in welche der Faden eingelegt werden kann. In der anderen, gestrichelt eingezeichneten Relativlage ist die Fadenführungsnut verschlossen. Im verschlossenen Zustand wird der Fadenführungskanal 10 durch Öffnen eines - hier nicht dargestellten - Ventils über Dampfzuleitung 27 (Vorheizkanal) mit Sattdampf über Bohrung 29 beschickt. Durch Bohrung 36 wird auch die Rückseite der Platte 52 mit Dampf beschickt. Infolgedessen wird die Platte 52, die durch umlaufende Dichtungen 41 gegenüber dem Gehäuse 104 abgedichtet ist, gegen die andere Platte 51 gedrückt, so daß diese platten zumindest mit ihren Dichtungen 25 dampfdicht aufeinander liegen. Von besonderer Wichtigkeit ist dabei, daß der von den umlaufenden Dichtungen 41 umschriebene Flächeninhalt größer ist als der Flächeninhalt, der von den Langsdichtungen 25 und den zugehörigen Querdichtungen gebildet wird.

Die Fig. 13 zeigt eine ähnliche Ausführung, die sich von der in Fig. 12 im Prinzip nur dadurch unterscheidet, daß die Vorderseite der Platte 51 mit einer Stufe 108 versehen ist.

Ebenfalls im wesentlichen ähnlich ist das Ausführungsbeispiel nach Fig. 14. Sein hauptsächlicher Unterschied zu den Ausführungen nach 12 und 13 besteht darin, daß die Platte 51 in der einen Endlage keinen Einfädelschlitz über der Fadenführungsnut freigibt, sondern eine vergrößerte Längsnut 109 aufweist, die in der dargestellten Position (Einfädelstellung), in der die Heizkammer außer Betrieb ist, mit der Fadenführungsnut 10 fluchtet und einen erweiterten Einfädelspalt bildet, durch den der Faden pneumatisch oder mittels Borste leicht eingefädelt werden kann. Einseitig ist die Einfädelnut 109 mit einer Abschrägung versehen, damit der Faden beim Verschieben der Platte 51 in ihre gestrichelt dargestellte Betriebstellung von der Abschrägung in die Fadenführungsnut 10 gedrückt wird.

In all diesen Ausführungsbeispielen ist es erforderlich, daß das Gehäuse 104, welches die die Heizkammer bildenden Platten 51, 52 auf zumindest zwei gegenüberliegenden Seiten im Falle des Ausführungsbeispiels nach Fig. 14 auf allen Seiten umschließt, stabil und steif genug ausgeführt wird, um die Dampfkräfte aufzunehmen und auch bei Belastung mit dem Dampfdruck zu gewährleisten, daß die Platten in ihren Berührflächen und mit ihren Längs- und Querdichtungen dicht aufeinander liegen.

Die Fig. 15a, 15b, 15c zeigen Quer- und Längsschnitt eines weiteren Ausführungsbeispiels einer Heizkammer in der Betriebsstellung (Fig. 15a, 15c) und in der Einfädelstellung (Fig. 15b). In dem massiven Gehäuse 104 mit den Seitenplatten 51 und 53 ist die Platte 52 in Pfeilrichtung beweglich.

Die Platte 51 besitzt zwei Ebenen 73 und 74, die planparallel zueinander liegen und durch eine Stufe 54 miteinander verbunden sind. Die verschiebbare Platte 52 besitzt ebenfalls planparallele Ebenen, welche durch die Stufen 55 miteinander verbunden sind. Die Stufen 54 und 55 der Platten 51, 52 sind jeweils geradgerichtet und gleich groß. In dem Ausführungsbeispiel ist gezeigt, daß die Stufe eine Ebene bilden. Es ist jedoch auch eine andere Ausbildung der Stufe möglich. Insbesondere ist es möglich, die Stufen - in dem gezeigten Querschnitt - konkav auszubilden. Die Platte 52 ist mit ihren planparallelen Ebenen zwischen den einander zugewandten Ebenen der Platten 51 und 53 gleitend geführt. In der in Fig. 15a gezeigten Stellung entsteht auf der Vorderfront der Platten 51 und 52 ein Längsschlitz im Bereich der Stufen 55 der Platte 53, da diese Stufe 55 die Vorderfront der Platten 51 geringfügig überragt. Durch diese Längsschlitze kann ein parallel zu den Längsschlitzen laufender Faden quer zu seiner Laufrichtung in den Spalt zwischen den Platten 51 und 52 eingelegt werden. Sodann wird die Platte 52 zurückverschoben in eine Stellung, die in Fig. 15b angezeigt ist. In dieser Stellung entsteht ein enger Fadenkanal 10. Der Fadenkanal ist durch die Ebene 74 und die Stufe 54 der Platte 51 und durch die Ebene 73 und die Stufe 55 der Platte 52 gebildet. Durch Dampfanschluß 61 und einen ersten Vorheizkanal 58 sowie Zwischenkanal 60 und einen zweiten Vorheizkanal 27 wird der Fadenkanal 10 mit gesättigtem Wasserdampf beschickt. Hierzu ist - wie aus den Fig. 15a, 15b gestrichelt ersichtlich - im Bereich der Mündung des Dampfkanals 29 eine Ausnehmung 77 in die Ebene 74 und die Stufe 54 der Platten 51 eingearbeitet. Diese Ausnehmung bewirkt eine Erweiterung des Fadenkanals über einen Teil seiner Länge im mittleren Bereich, so daß der enge Spalt lediglich im Einlaßund Auslaßbereich des Fadens stehenbleibt.

Zwischen der Rückseite der Platte 52 und der Platte 53 des Gehäuses 104 ist eine Andrückzone vorgesehen. Hierzu zweigt von dem ersten Vorheizkanal 58 eine weitere Leitung 75 ab zu dem dritten Vorheizkanal 76 mit der Bohrung 79. Die Trennfuge zwischen der Platte 53 und der Platte 52 wird seitlich abgedichtet durch je eine Dichtleiste 41. Die von den Dichtleisten 41 umschriebene Fläche bildet die Andrückzone und ist größer als die Sattdampf-beaufschlagte Heizfläche, die in diesem Falle ebenfalls durch Dichtleisten 25 in den Ebenen 73 und 74 der Platte 51 definiert wird.

Es sei bemerkt, daß sich die Vorheizkanäle 58, 27, 76 im wesentlichen über die gesamte Länge des Fadenkanals 10, insbesondere aber über dessen mittleren Bereich erstrecken. Das Leitungssystem. das die Vorheizkanäle zum Zwecke der Dampfzufuhr miteinander verbindet, liegt vorzugsweise in einer oberen Ebene. An ihrem Grund weisen die Vorheizkanäle Kondensatablässe auf, die entweder über einen Kondensatabscheider ins Freie oder zu einem gemeinsamen Kondensatsammler führen. Die Dampfzuleitung geschieht über 3-Wege-Ventil 116, das in der Betriebsstellung nach Fig. 15a die Dampfzufuhr freigibt und zum Außerbetriebsetzen der Heizkammer vor Einfahren in die Einfädelstellung nach Fig. 15b die Vorheizkanäle 58, 27, 76 simultan druckentlastet. Es sei insbesondere darauf hingewiesen, daß bei diesem Ausführungsbeispiel die Andrückzone, die durch die Dichtlippen auf der Rückseite der Platte 52 definiert wird, so groß sein muß, daß bei dem gegebenen Dampfdruck die zwischen den Platten 51 und 52 erzeugte Reibkraft größer ist als die auf die Stufe 55 einwirkende Dampfkraft. Dadurch wird verhindert, daß die Platte 52 sich infolge des Dampfdruckes in Öffnungsrichtung bewegt bzw. daß zusätzliche mechanische Mittel vorhanden sein müssen, durch die die Platte 52 in ihrer Betriebsstellung gehalten wird.

Es ist fernerhin darauf hinzuweisen, daß die Stufe der einen oder anderen Platte, insbesondere aber der ortsfesten Platte 51 auch dadurch gebildet werden kann, daß die eine und/oder andere Platte als ebene Platte ausgeführt wird und auf eine solche Platte sodann eine Zwischenplatte gelegt wird, welche dem Stufensprung der anderen Platte in ihrer Dicke entspricht. Hierdurch ergeben sich fertigungstechnische Vereinfachungen. Eine derartige Zwischenplatte 78 ist in Fig. 15a und 15b eingezeichnet. Durch sie wird die Stufe 54 der Platte 51 erzeugt. Die Zwischenplatte 78 wird auf der Platte 51 z. B. durch Verschraubung festgelegt.

## Patentansprüche

1. Heizkammer für laufende Fäden, insbesondere synthetische Fäden, in welcher die Fäden mit einem unter höherem Druck als Atmosphärendruck stehenden, gesättigten Wasserdampf (Sattdampf) behandelt werden und die zwei relativ zueinander bewegliche Körper (4, 6: 51, 52) aufweist, die in ihrer Betriebsstellung mit in ihrer Form im wesentlichen kongruenten Oberflächenbereichen (Schließflächen) unter Anpreßdruck aufeinanderliegen und durch eine Oberflächenverwerfung (Oberflächendeformation) in der Oberfläche des ersten Körpers zwisehen sich einen vom Faden in Längsrichtung durchlaufenen, engen Fadenkanal (10) bilden, der mit dem Sattdampf beschickt wird, dadurch gekennzeichnet, daß in der Betriebsstellung zumindest einer der Körper von seiner Rückseite her in einer Andrückzone (52) mit dem Sattdampf druckbeaufschlagt wird, und daß die Fläche der Andrückzone - projiziert auf die Schließflächen - zumindest gleich groß ist wie oder vorzugsweise größer ist als die mit dem Sattdampf druckbeaufschlagten Schließflächen im Bereich der Oberflächendeformation (Heizzone).

2. Heizkammer nach Anspruch 1, dadurch gekennzeichnet, daß die Andrückzone auf der Rückseite der Körper durch Dichtleisten (35, 41) umschrieben wird.

3. Heizkammer nach einem der Ansprüche 1 bis 2, dadurch gekennzeichnet, daß der Fadenkanal (10) und die Andrückzone (119) an dieselbe Sattdampfquelle angeschlossen sind.

4. Heizkammer nach Anspruch 3, dadurch gekennzeichnet, daß der Fadenkanal (10) einerseits und die Andrückzone andererseits an den gemeinsamen Dampfzufuhrkanal (28) über ein 3-Wege-Ventil (116) mit einem druckentlasteten Anschluß und einem Dampfanschluß verbunden sind.

5. Heizkammer nach einem der vorangegangenen Ansprüche 3, 4 dadurch gekennzeichnet, daß sich längs der Andrückzone (119) ein Vorheizkanal (27) über einen wesentlichen Teil der Länge des Fadenkanals (10) erstreckt, daß der Vorheizkanal mit dem Sattdampf-Zufuhrkanal (28) sowie über Verbindungsleitungen mit dem Fadenkanal und der Andrückzone verbunden ist, und daß Ventileinrichtungen (116) vorgesehen sind, durch die die Sattdampfzufuhr sowohl zu dem Fadenkanal als auch zu der Andrückzone simultan absperrbar ist.

6. Heizkammer nach einem der vorangegangenen Ansprüche 1 bis 5, dadurch gekennzeichnet, daß der eine starr ausgebildete Körper (Außenkörper 4, 104) den anderen Körper (Innenkörper 6, Innenplatte 52) auf dessen Vor-und Rückseite eng anliegend einschließt, und daß zwischen der Flächenpaarung der Vorseite die den Fadenkanal (10) bildende Oberflächendeformation und zwischen der Flächenpaarung der Rückseite die Andrückzone liegt.

7. Heizkammer nach einem der Ansprüche 1 bis 5, dadurch gekennzeichnet, daß die den Fadenkanal bildende Oberflächendeformation (Fadennut 10) in einem Einsatzstück (39) gebildet wird, welches in einer Einsatznut (38) eines der die Heizkammer bildenden Körper eingelegt ist, und daß das Einsatzstück auf seiner von der Oberflächenverwerfung abgewandten Rückseite mit dem Sattdampf beaufschlagt wird.

8. Heizkammer nach Anspruch 7, dadurch gekennzeichnet, daß das Einsatzstück (39) beidseits der Oberflächendeformation (Fadennut 10) mit Dichtlippen versehen ist, wobei der dadurch umschriebene Flächenbereich kleiner ist als die Andrückzone auf der Rückseite des Einsatzstückes.

9. Heizkammer nach Anspruch 7, dadurch gekennzeichnet, daß die Einsatzstücke (39) im Bereich des Fadeneingangs und des Fadenausgangs mit einer engen Fadenführungsnut von vorzugsweise 0,2 bis 0,5 mm Weite versehen sind, daß die Einsatzstücke mit seitlich konkaven Ausbuchtungen versehen sind, daß die Einsatznutflanken gegensinnig konkave Ausbuchtungen mit eingelegter Dichtleiste (25) haben, und daß sich die Einsatzstücke mit ihren seitlichen Ausbuchtungen gegen die Dichtleisten abstützen.

10. Heizkammer nach Anspruch 8, dadurch gekennzeichnet, daß das Einsatzstück gegenüber der Einsatznut durch Dichtleisten (41) abgedichtet ist, welche eine größere Fläche umschreiben als die den Fadenkanal (101) umgebenden Dichtleisten (25, 34).

11. Heizkammer nach einem der Ansprüche 7 bis 10, dadurch gekennzeichnet, daß mehrere Einsatzstücke (45) den Fadenlauf bilden.

12. Heizkammer nach Anspruch 11, dadurch gekennzeichnet, daß die mehreren Einsatzstücke jeweils einen Abstand voneinander haben.

13. Heizkammer nach einem der Ansprüche 11, 12, dadurch gekennzeichnet, daß die Einsatzstücke (40) des mittleren Bereiches eine größere Nutweite als die Einsatzstücke (39, 45) der Endbereiche haben.

14. Heizkammer nach einem der Ansprüche 11 bis 13, dadurch gekennzeichnet, daß die Einsatzstücke (39, 45) nur am Fadeneingang und am Fadenausgang angeordnet sind.

## Claims

1. Heating chamber for threads in motion, in particular synthetic threads, in which the threads are treated with saturated steam at a higher than atmospheric pressure and which comprises two bodies (4, 6 ; 51, 52) displaceable relatively to one another which in their operating position are placed with the substantially congruent parts of their surfaces (closing surfaces) pressed against one another and which, due to a surface distortion (surface deformation) in the surface of the first body combine to form a narrow thread channel (10) which is supplied with saturated steam and through which the thread runs in the longitudinal direction, characterised in that in the operating position, at least one of the bodies is subjected to the pressure of saturated steam from the rear in a contact pressure zone (52), and in that the surface area of the contact pressure zone, projected on the closing surfaces, is at least equal to or preferably greater than the closing surfaces subjected to the pressure of saturated steam in the region of the surface deformation (heating zone).

2. Heating chamber according to claim 1. characterised in that the contact pressure zone is bounded by sealing strips (35, 41) at the back of the bodies.

3. Heating chamber according to one of the claims 1 to 2, characterised in that the thread channel (10) and the contact pressure zone (119) are both connected to the same source of saturated steam.

4. Heating chamber according to claim 3, characterised in that the thread channel (10) on the one hand and the contact pressure zone on the other hand are connected to the common steam supply duct (28) through a three-way valve (116) with a pressure relieved connection and a steam connection.

5. Heating chamber according to one of the preceding claims 3, 4, characterised in that a preheating channel (27) extends along the contact pressure zone (119) over a substantial part of the length of the thread channel (10) in that the preheating channel is connected to the saturated steam supply duct (28) as well as being connected to the thread channel and the contact pressure zone through connecting ducts, and in that valve devices (116) are provided by which the supply of saturated steam may be cut off simultaneously to the thread channel and to the contact pressure zone.

6. Heating chamber according to one of the preceding claims 1 to 5, characterised in that one rigid body (external body 4, 104) encloses in tight contact the other body (internal body 6, internal plate 52) on the front and rear of the latter, and in that the surface deformation forming the thread channel (10) is situated between the pairs of surfaces at the front and the contact pressure zone is situated between the pairs of surfaces at the back.

7. Heating chamber according to one of the claims 1 to 5, characterised in that the surface deformation (thread groove 10) forming the thread channel is formed in an insert member (39) which is placed in an insert recess (38) of one of the bodies forming the heating chamber, and in that the insert member is subjected to saturated steam on its rear side remote from the surface deformation.

8. Heating chamber according to claim 7, characterised in that the insert member (39) is provided with sealing lips on both sides of the surface deformation (thread groove (10)) so arranged that the surface area thereby circumscribed is smaller than the contact pressure zone on the rear of the insert member.

9. Heating chamber according to claim 7, characterised in that the insert members (39) have a narrow thread guide groove, preferably 0.2 to 0.5 mm in width, in the region of the thread inlet and of the thread outlet, in that the insert members have lateral concavities, in that the sides of the recesses for the insert members have concavities curved in opposite directions with a sealing strip (25) inserted therein, and in that the insert members press with their lateral concavities against the sealing strips.

10. Heating chamber according to claim 8, characterised in that the insert member is sealed off against the recess for the insert by sealing strips (41) which circumscribe a larger area than the sealing strips (25, 34) surrounding the thread channel (10).

11. Heating chamber according to one of the claims 7 to 10, characterised in that the passage for the thread is formed by a plurality of insert members (45).

12. Heating chamber according to claim 11, characterised in that the several insert members are spaced apart from one another.

13. Heating chamber according to one of the claims 11, 12, characterised in that the insert members (40) of the middle region have a greater width of groove than the insert membex (39, 45) of the end regions.

14. Heating chamber according to one of the claims 11 to 13, characterised in that the insert members (39, 45) are provided only at the thread inlet and at the thread outlet.

## Revendications

1. Chambre de chauffe pour fils en défilement, en particulier pour fils synthétiques, dans laquelle les fils sont traités à la vapeur d'eau saturée (vapeur saturée) se trouvant à une pression supérieure à la pression atmosphérique et qui comporte deux corps (4, 6 ; 51, 52) qui, mobiles l'un par rapport à l'autre, sont soumis à une force de serrage les appliquant l'un contre l'autre à leur position de fonctionnement par des zones de leurs surfaces (surfaces de fermeture) de formes sensiblement congruentes et qui, par une irrégularité (déformation) de la surface du premier corps forment entre eux un étroit canal (10) qui est parcouru par le fil dans le sens longitudinal et qui est alimenté en vapeur saturée, caractérisée par le fait qu'à la position de fonctionnement au moins l'un des corps est soumis sur sa face arrière à l'action de la vapeur saturée dans une zone de serrage (52) et que la surface de la zone de serrage - en projection sur les surfaces de fermeture - est au moins aussi grande, ou de préférence plus grande que les surfaces de fermeture soumises à la pression de la vapeur saturée dans la zone de la déformation de la surface (zone de chauffage).

2. Chambre de chauffe selon la revendication 1, caractérisée par le fait que la zone de serrage sur la face arrière des corps est entourée par des barrettes d'étanchéité (35, 41).

3. Chambre de chauffe selon l'une des revendications 1 à 2, caractérisée par le fait que le canal de fil (10) et la zone de serrage (19) sont raccordés à la même source de vapeur saturée.

4. Chambre de chauffe selon la revendication 3, caractérisée par le fait que le canal de fil (10), d'une part, et la zone de serrage, d'autre part, au niveau du canal d'amenée de vapeur commun (28) sont reliés par un distributeur à trois voies (116) à un raccord de décompression et à un raccord de vapeur.

5. Chambre de chauffe selon l'une des revendications précédentes 3, 4, caractérisée par le fait qu'un canal de préchauffage (27) situé le long de la zone de serrage (19) s'étend sur une grande partie de la longueur du canal de fil (10), que le canal de préchauffage est relié au canal d'amenée de vapeur saturée (28) ainsi que par des conduites de raccordement, au canal de fils et à la zone de serrage et qu'il est prévu des systèmes de valves (116) par lesquels l'amenée de vapeur saturée allant aussi bien au canal de fils qu'à la zone de serrage peut être fermée simultanément.

6. Chambre de chauffe selon l'une des revendications précédentes 1 à 5, caractérisée par le fait que l'un des corps réalisé rigide (corps extérieur 4, 104) entoure l'autre corps (corps intérieur 6, plaque intérieure 52) en venant s'appliquer étroitement sur ses faces avant et arrière et que la déformation de la surface formant le canal de fils (10) est située entre la paire de surfaces de la face avant et que la zone de serrage est située entre la paire de surfaces de la face arrière.

7. Chambre de chauffe selon l'une des revendications 1 à 5, caractérisée par le fait que la déformation de la surface formant le canal de fils (rainure 10) est formée dans une pièce de garniture (39) qui est insérée dans une rainure (38) d'un corps formant la chambre de chauffe et que la pièce de garniture est soumise à l'action de la vapeur saturée sur sa face arrière située du côté opposé à la déformation de la surface.

8. Chambre de chauffe selon la revendication 7, caractérisée par le fait que la pièce de garniture (39) est munie de lèvres d'étanchéité des deux côtés de la déformation de la surface (rainure de fils 10), la zone de la surface ainsi entourée étant plus petite que la zone de serrage sur la face arrière de la pièce de garniture.

9. Chambre de chauffe selon la revendication 7, caractérisée par le fait que les pièces de garniture (39) dans la zone de l'entrée et de la sortie du fil sont dotées d'une étroite rainure de guidage de fils de préférence de 0,2 à 0,5 mm de largeur, que les pièces de garniture sont munies latéralement d'échancrures concaves, que les flancs de la rainure recevant les garnitures comportent des échancrures concaves de sens opposé avec barrettes d'étanchéité encastrées (25) et que les pièces de garniture prennent appui sur les barrettes d'étanchéité par leurs échancrures latérales.

10. Chambre de chauffe selon la revendication 8, caractérisée par le fait que la pièce de garniture est étanchée vis-à-vis de la rainure la recevant par des barrettes d'étanchéité (41) qui circonscrivent une plus grande surface que les barrettes d'étanchéité (25, 34) entourant le canal de fil (10).

11. Chambre de chauffe selon l'une des revendications 7 à 10, caractérisée par le fait que plusieurs pièces de garniture (45) forment le passage du fil.

12. Chambre de garniture selon la revendication 11, caractérisée par le fait que les différentes pièces de garniture sont respectivement situées à distance les unes des autres.

13. Chambre de chauffe selon l'une des revendications 11, 12, caractérisée par le fait que les pièces de garniture (40) de la zone médiane ont une rainure de plus grande largeur que les pièces de garniture (38, 45) des zones d'extrémité.

14. Chambre de chauffe selon l'une des revendications 11 à 13, caractérisée par le fait que les pièces de garniture (39, 45) ne sont disposées qu'au niveau de l'entrée et de la sortie du fil.
